# EUROPÄISCHE PATENTSCHRIFT

(11) **EP 0 388 609 B1**
(45) Veröffentlichungstag und Bekanntmachung des Hinweises auf die Patenterteilung: **29.12.1997**
(21) Anmeldenummer: 90102051.1
(22) Anmeldetag: 02.02.1990
(51) Int. Cl.: G08B 13/24

(54) **Elektronische Diebstahlsicherungseinrichtung**
Electronic antipilferage device
Dispositif électronique antivol

(30) Priorität: 22.03.1989 CH 1078/89
(43) Veröffentlichungstag der Anmeldung: 26.09.1990
(73) Patentinhaber: Actron Entwicklungs AG, CH-6343 Rotkreuz (CH)
(72) Erfinder: Martinides, Markus, CH-8200 Schaffhausen (CH)
(74) Vertreter: Lauer, Joachim, Dr.

(56) Entgegenhaltungen:
- EP-A- 0 131 440
- EP-A- 0 226 402
- FR-A- 2 515 362
- US-A- 3 740 742
- US-A- 4 215 342
- US-A- 4 686 517

## Beschreibung

Die vorliegende Erfindung betrifft eine elektronische Diebstahlsicherungseinrichtung mit einer Mehrzahl von miteinander synchronisierten Sender-Empfänger-Paaren, wobei die Sender ein elektromagnetisches Feld erzeugen, welches die Resonanzschaltung auf einer Resonanzetikette, welche sich gegebenenfalls im Empfangsbereich der Sender befindet, anregt und wobei die Empfänger auf die Signale der Sender und einer sich gegebenenfalls im Empfangsbereich befindlichen Resonanzetikette ansprechen, diese Signale auswerten und bei Feststellen eines Signals der Resonanzetikette ein Alarmsignal auslösen.

Einrichtungen dieser Art sind bekannt und in Verkaufsläden, insbesondere in Warenhäusern in Betrieb. Der grundsätzliche Aufbau sowohl der mit Sender und Empfänger-Paaren ausgerüsteten Einrichtungen wie auch der Resonanzschaltungen auf den sog. Resonanzetiketten ist bekannt und bedarf keiner weiteren Erläuterung. Eine solche Einrichtung ist z.B. in der EP-A1-0 226 402 beschrieben.

Aus der FR-A-2515362, der US-A-4215342 und der US-A-3740742 sind Diebstahlssicherungsanlagen bekannt, bei welchen der Sender in abwechselnden Zeitphasen ein- und ausgeschaltet wird und lediglich die während der Sendepausen gegebenenfalls empfangenen Signale zur Auslösung eines Alarmsignals vom Empfänger ausgewertet werden. Durch diese sogenannte Echo-Methode sollen Reflexionen und Beugungen des Sendersignals, die miteinander und dem ursprünglichen Sendersignal interferieren und eine charakteristische Verformung des Empfangssignals, verursachen eliminiert werden. Bei Mehrfachanlagen bilden sich ähnliche Interferenzen durch Ueberlagerung der Signale von benachbarten Sendern (und deren Reflexionen).

Da diese Interferenzen wegen der Phasenunterschiede der sich überlagernden Signale abhängig sind von der momentanen Senderfrequenz (bei Mehrfachanlagen sind die Sender zwar in der Regel synchronisiert, d.h. sie senden in jedem Zeitpunkt auf derselben Frequenz), ist auch das Empfangssignal für jede Frequenz verschieden, dies auch bei Abwesenheit irgendeines Resonators. Beim Durchwobbeln des Senders entsteht somit ein Empfangssignal, das sich deutlich von einem konstanten (und nur theoretisch vorhandenen) "Ruhesignal" unterscheidet und oft einem Etikettensignal zum Verwechseln ähnlich sieht.

Aufgabe der vorliegenden Erfindung ist es nun, eine Einrichtung der eingangs definierten Art zu schaffen, welche die störenden Einflüsse auszuschalten vermag.

Diese Aufgabe wird bei einer Einrichtung der eingangs genannten Art erfindungsgemäss durch die im Kennzeichen des Anspruchs 1 aufgeführten Merkmale gelöst.

Die vorzugsweise Ausführung der einzelnen Bestandteile der Einrichtung ergibt sich aus den abhängigen Patentansprüchen.

Die Erfindung wird nachstehend noch etwas näher erläutert:

Bei der erfindungsgemässen Anlage sind eine Vielzahl Sender-Empfänger-Paare aufgestellt (Mehrfachanlagen). Bei jeder Einzelanlage (Sender-Empfänger-Paar) der Mehrfachanlage gibt der Sender eine Folge von Pulsen mit jeweils nur einer Frequenz ab, wobei diese Frequenz in an sich bekannter Weise von Puls zu Puls um einen kleinen Betrag verändert wird gegenüber der Frequenz des vorhergehenden Pulses. Auf diese Art lässt sich der Sender in Schritten durchwobbeln. Die Resonanzetikette wird erfasst, falls die Frequenzschritte ausreichend klein sind und die Gesamtheit der so definierten "diskreten" Sendefrequenzen die Resonanzfrequenz der Etikette überdeckt. Bei diesem Verfahren ist auch der Empfänger sehr schmalbandig ausgelegt, wobei die Empfangsfrequenz automatisch auf die Sendefrequenz abgestimmt und mit ihr mitgeführt wird. Der schmalbandige Empfänger bietet den Vorteil hoher Störunterdrückung und geringen Rauschens.

In der Mehrfachanlage werden die einzelnen Sender frequenzversetzt durchgewobbelt, d.h. alle Sender zum selben Zeitpunkt senden und während der gleichen Zeitdauer, aber jeder Sender auf einer Frequenz, die verschieden ist von der Frequenz jedes anderen Senders, jedoch so, dass jeder Sender w@hrend eines Wobbelzyklus auch auf jeder der festgelegten "diskreten" Wobbelfrequenzen einmal sendet. Hierbei springt ein Sender, der auf der maximalen Wobbelfrequenz sendet, beim anschliessenden Sendepuls auf die minimale Sendefrequenz zurück. Da wegen des linearen Verhaltens der Etikette das Superpositionsprinzip der elektronagnetischen Felder gilt, und da jeder Sender auf einer Frequenz sendet, die verschieden ist von der Frequenz jedes anderen Senders, und da jeder Empfänger nur auf der jeweiligen Frequenz seines ihm zugeordneten Senders empfängt, so sieht keiner der Empfänger einen Effekt, der von einem anderen Sender herrührt als dem ihm zugeordneten Sender, d.h. jede einzelne Sender-Empfänger-Einrichtung funktioniert auch in Anwesenheit aller übrigen Installationen der Gesamtanlage so, wie wenn sie als Einzelanlage installiert wäre, d.h. wie wenn alle übrigen Installationen abgeschaltet wären. Ist also ein Sender-Empfänger-Paar optimal eingestellt im Einzelbetrieb, so bleibt es optimal auch während des gleichzeitigen Betriebs aller Sender-Empfänger-Paare der gesamten Anlage.

Bei solchen Anlagen werden die einzelnen Sender-Empfänger-Paare durch Signale synchronisiert, die ihnen drahtlos von einer Zentrale aus übermittelt werden oder die sie einander direkt übermitteln (z.B. über ihre Sender und Empfänger. die zur Resonanzetikettenerkennung vorgesehen sind).

## Patentansprüche

1. Elektronische Diebstahlssicherungseinrichtung mit einer Mehrzahl von miteinander synchronisierten Sender-Empfänger-Paaren, wobei die Sender ein elektromagnetisches Feld erzeugen, welches die Resonanzschaltung auf einer Resonanzetikette, welche sich gegebenenfalls im Empfangsbereich der Sender befindet, anregt und wobei die Empfänger auf die Signale der Sender und einer sich gegebenenfalls im Empfangsbereich befindlichen Resonanzetikette ansprechen, diese Signale auswerten und bei Feststellen eines Signals der Resonanzetikette ein Alarmsignal auslösen, **dadurch gekennzeichnet,** dass die Sender zu verschiedenen Zeitpunkten einer Periode jeweils schmalbandig mit verschiedenen Frequenzen senden, dass die Empfänger jeweils schmalbandig auf der Frequenz ihres jeweils zugehörigen Senders empfangen und dass jeder Sender eines Paares jeweils auf einer Frequenz sendet, die verschieden ist von der Frequenz jedes anderen Paares, wobei alle Sender gleichzeitig in Betrieb stehen und wobei die Schmalbandigkeit der Sender und Empfänger so eingestellt ist, dass kein Empfänger einen Effekt sieht, der von einem anderen Sender herrührt als dem ihm zugeordneten Sender.

2. Elektronische Diebstahlssicherungseinrichtung nach Anspruch 1, dadurch gekennzeichnet, dass die einzelnen Paare der Anlage durch Signale synchronisiert werden, die drahtlos von einer Zentrale aus an die Paare übermittelt werden.

3. Elektronische Diebstahlssicherungseinrichtung nach Anspruch 1, dadurch gekennzeichnet, dass die einzelnen Paare der Anlage durch Signale synchronisiert werden, die sie einander drahtlos übermitteln.

4. Elektronische Diebstahlssicherungseinrichtung nach Anspruch 3, dadurch gekennzeichnet, dass die einzelnen Paare der Anlage durch Signale synchronisiert werden, die sie einander über ihre zur Resonanzetiketten-Erkennung vorgesehenen Sender und Empfänger übermitteln.

5. Elektronische Diebstahlssicherungseinrichtung nach einem der Ansprüche 1 bis 4, dadurch gekennzeichnet, dass Mittel vorgesehen sind, um die Sender während einander abwechselnder Zeitphasen in Betrieb zu halten, resp. auszuschalten, und dass die Empfänger mit Mitteln ausgerüstet sind, welche bewirken, dass lediglich die während der Sendepausen gegebenenfalls empfangenen Signale zur Auslösung eines Alarmsignals ausgewertet werden.

## Claims

1. Electronic anti-theft device having a multiplicity of transmitter/receiver pairs which are synchronized with one another, the transmitters generating an electromagnetic field which excites the resonant circuit on a resonant label which is located, if appropriate, in the reception range of the transmitters, and the receivers responding to the signals of the transmitters and of a resonant label, which is located, if appropriate, in the reception range, evaluating these signals and triggering an alarm signal when a signal of the resonant label is detected, characterized in that, at different times of a period, the transmitters respectively transmit in a narrowband fashion at different frequencies, in that the receivers respectively receive in a narrowband fashion at the frequency of their respective associated transmitter, and in that each transmitter of a pair transmits in each case at a frequency which is different from the frequency of any other pair, all the transmitters operating simultaneously and the narrowband adjustment of the transmitters and receivers being such that no receiver sees an effect which originates from a transmitter other than the transmitter assigned to it.

2. Electronic anti-theft device according to Claim 1, characterized in that the individual pairs of the system are synchronized by means of signals which are transmitted to the pairs from a control centre in a wireless fashion.

3. Electronic anti-theft device according to Claim 1, characterized in that the individual pairs of the system are synchronized by means of signals which they transmit to one another in a wireless fashion.

4. Electronic anti-theft device according to Claim 3, characterized in that the individual pairs of the system are synchronized by means of signals which they transmit to one another via their transmitters and receivers which are provided for the detection of resonant labels.

5. Electronic anti-theft device according to one of Claims 1 to 4, characterized in that means are provided for keeping the transmitters in operation, or respectively switching them off, during alternating time phases, and in that the receivers are equipped with means which have the effect that only the signals which may be received during the transmission pauses are evaluated in order to trigger an alarm signal.

## Revendications

1. Dispositif électronique de protection antivol, comprenant une pluralité de paires d'émetteurs-récepteurs synchronisées les unes avec les autres, les émetteurs générant un champ électromagnétique qui excite le circuit de résonance sur une étiquette de résonance qui se trouve éventuellement dans la zone de réception des émetteurs, et les récepteurs répondant aux signaux des émetteurs et d'une étiquette de résonance qui se trouve éventuellement dans la zone de réception, analysant lesdits signaux et déclenchant un signal d'alarme lorsqu'un signal de l'étiquette de résonance est détecté, **caractérisé en ce** que les émetteurs émettent respectivement, à différents instants d'une période, dans la bande étroite et avec différentes fréquences, que les récepteurs reçoivent respectivement dans la bande étroite sur la fréquence de l'émetteur qui leur est associé, et que chaque émetteur d'une paire émet respectivement sur une fréquence qui diffère de la fréquence de toute autre paire, tous les émetteurs fonctionnant en même temps et la bande étroite des émetteurs et des récepteurs étant réglée de telle façon qu'aucun récepteur ne détecte un effet qui provient d'un émetteur autre que l'émetteur qui lui est associé.

2. Dispositif électronique de protection antivol selon la revendication 1, caractérisé en ce que les différentes paires de l'installation sont synchronisées par des signaux qui sont transmis sans fil aux paires, à partir d'une centrale.

3. Dispositif électronique de protection antivol selon la revendication 1, caractérisé en ce que les différentes paires de l'installation sont synchronisées par des signaux qu'elles se transmettent mutuellement sans fil.

4. Dispositif électronique de protection antivol selon la revendication 3, caractérisé en ce que les différentes paires de l'installation sont synchronisées par des signaux qu'elles se transmettent mutuellement par l'intermédiaire de leurs émetteurs et récepteurs prévus pour l'identification des étiquettes de résonance.

5. Dispositif électronique de protection antivol selon l'une des revendications 1 à 4, caractérisé en ce qu'il comprend des moyens pour maintenir les émetteurs en service ou pour les déconnecter pendant des phases de temps alternatives, et que les récepteurs sont équipés de moyens qui ont pour effet que seuls les signaux éventuellement reçus pendant les pauses d'émission sont exploités pour le déclenchement d'un signal d'alarme.
